# FASCICULE DE BREVET EUROPEEN

(11) **EP 0 230 842 B1**
(45) Date de publication et mention de la délivrance du brevet: **19.06.1991**
(21) Numéro de dépôt: 86420301.3
(22) Date de dépôt: 15.12.1986
(51) Int. Cl.: D03D 49/60

(54) **Bloc de cames à battant pour la commande dupeigne des métiers à tisser**
Anschlagexzentergehäuse für den Rietantrieb einer Webmaschine
Reed beat-up cam box for the reed drive in looms

(30) Priorité: 16.12.1985 FR 8518814
(43) Date de publication de la demande: 05.08.1987
(73) Titulaire: Elosua, Joaquin Aperribay, ES-20007 San Sebastian (ES)
(72) Inventeur: Gea Aizpurua, Jose Antonio, San Sebastian Guipuzcoa (ES)
(74) Mandataire: Monnier, Guy

(56) Documents cités:
- FR-A- 2 200 394
- FR-A- 2 314 282
- FR-A- 2 505 888
- GB-A- 1 483 103

## Description

La présente invention a trait aux métiers à tisser et elle concerne plus particulièrement les blocs de cames à battant qui sont destinés à assurer la commande du porte-peigne oscillant.

On sait que dans les constructions classiques, voir par exemple FR-A-2 314 282, les dispositifs de ce type comprennent un carter à l'intérieur duquel sont montés deux arbres qui sont orientés parallèlement l'un à l'autre et dont les extrémités dépassent de part et d'autre des faces latérales dudit carter. Sur l'un de ces arbres est calé un jeu de cames conjuguées contre lesquelles roulent deux galets suiveurs portés par un levier double lui-même rendu angulairement solidaire de l'autre arbre, les choses étant agencées de façon à ce que la rotation continue du premier arbre détermine un mouvement oscillant du second.

Compte tenu de la longueur du porte-peigne, la commande oscillante de celui-ci nécessite au moins deux blocs de cames du type susvisé, de telle sorte que les arbres de ces deux blocs doivent être réunis deux à deux à l'aide de raccords et d'arbres intermédiaires. On conçoit toutefois que cet assemblage constitue un travail délicat car il est évidemment indispensable d'éviter tout défaut d'alignement, même minime.

C'est à cet inconvénient qu'entend principalement remédier la présente invention, laquelle consiste essentiellement à réaliser chacun des arbres du bloc de cames sous la forme de manchons aptes à être traversés axialement par des axes de toute longueur désirée.

Le dessin annexé, donné à titre d'exemple, permettra de mieux comprendre l'invention, les caractéristiques qu'elle présente et les avantages qu'elle est susceptible de procurer :
Fig. 1 est une coupe verticale schématique d'un bloc de cames à battant réalisé conformément à la présente invention.
Fig. 2 est une coupe horizontale de ce dispositif suivant le plan indiqué en II-II en fig. 1 ; sur cette figure on a fait apparaître en I-I le plan de coupe de fig. 1.

Sur ce dessin, la référence 1 désigne un carter formé par l'assemblage étanche de deux pièces, les parois principales opposées de ce carter 1 étant équipées des deux paires de roulements à billes ou à aiguilles 2. Les roulements 2 alignés supportent à rotation un manchon 3, respectivement 4, orientés parallèlement l'un à l'autre ; les extrémités de chacun de ces manchons 3 ,4 dépassent légèrement au-delà des parois latérales du carter 1 afin de déterminer des embouts qui sont fendus longitudinalement pour coopérer avec des brides de serrage 5, dont le rôle sera exposé plus loin.

La partie centrale du manchon 3 est conformée de façon à former un levier double 6 dont chacune des extrémités est équipée d'un galet suiveur 7. De la même manière, la partie centrale du manchon 4 est agencée de façon à présenter deux disques parallèles 8, profilés à la manière des deux éléments conjugués d'une came double, et c'est contre la périphérie de ces disques 8 que roulent les deux galets 7. On conçoit dans ces conditions que si l'on suppose que le manchon 4 est entraîné en rotation de manière continue, le manchon 3 sera par contre animé d'un mouvement oscillant, de la même manière que dans les blocs à cames classiques.

On comprend toutefois que la forme de réalisation tubulaire des organes 3 et 4 simplifie de manière considérable l'implantation du bloc de cames sur le métier. Effectivement, chacun des manchons 3 et 4 est susceptible d'être traversé par un arbre 9, respectivement 10, le premier de ces arbres étant rendu solidaire des bras qui supportent le porte-peigne du métier considéré, tandis que le second est lié angulairement à l'arbre principal de ce métier.

Ces deux arbres 9 et 10 sont évidemment susceptibles de présenter une longueur quelconque, si bien que quelles que soient la largeur du métier et la longueur du porte-peigne oscillant, on se dispense de tout raccordement d'arbres, le même arbre 9 ou 10 étant susceptible de traverser axialement un nombre quelconque de dispositifs en étant fixé au manchon 3 ou 4 correspondant de chacun de ceux-ci à l'aide des brides de serrage 5.

Il va de soi dans ces conditions qu'un tel agencement assure une géométrie et une rigidité bien plus favorables que dans les constructions classiques à raccords.

## Revendications

1. Bloc de cames à battant pour la commande du peigne des métiers à tisser, du genre comprenant deux organes (3, 4) dont l'un, destiné à être entraîné en rotation continue, porte les deux éléments conjugués d'une came double tandis que l'autre est équipé d'un levier double pourvu de galets appliqués contre les éléments précités afin d'être animé d'un mouvement oscillant en vue de la commande du porte-peigne, caractérisé en ce que les organes (3, 4) sont prévus sont la forme de manchons afin d'être susceptibles d'être traversés par des arbres (9, 10) de longueur quelconque dont ils sont rendus angulairement solidaires.

2. Bloc suivant la revendication 1, caractérisé en ce que la solidarisation de chaque manchon (3, 4) sur l'arbre (9, 10) qui le traverse axialement est assurée à l'aide de brides de serrage (5) engagées sur les extrémités, prévues fendues longitudinalement, desdits manchons qui dépassent de part et d'autre des parois latérales du carter (1) renfermant l'ensemble du mécanisme.

## Claims

1. Block of batten cams for controlling the comb of looms, of the type comprising two members (3, 4), one of which, which is to be driven in continuous rotation, bears the two paired elements of a double cam, while the other is equipped with a double lever provided with rollers applied against the afore-mentioned elements so as to be driven in an oscillating movement with the aim of operating the comb holder, characterised in that the members (3, 4) are provided in the form of sleeves so that shafts (9, 10) of any length can pass therethrough, with which shafts they are made angularly integral.

2. Block according to Claim 1, characterised in that each sleeve (3, 4) is made integral on the shaft (9, 10) passing axially therethrough with the aid of clamps (5) engaged on the ends, which are slotted longitudinally, of said sleeves which on either side project from the lateral walls of the casing (1) enclosing the entire mechanism.

## Patentansprüche

1. Anschlagexzenterblock für die Steuerung des Kamms von Webstühlen, enthaltend zwei Organe (3,4), von denen eines, das dazu bestimmt ist, kontinuierlich in Drehung versetzt zu werden, die zwei verbundenen Elemente eines Doppelexzenters trägt, während das andere mit einem Doppelhebel versehen ist, der Kontaktrollen trägt, die an den vorgenannten Elementen anliegen, um von ihnen in eine schwingende Bewegung für die Steuerung des Kammträgers versetzt zu werden, **dadurch gekennzeichnet**, daß die Organe (3,4) in Form von Muffen ausgebildet sind, um von Bällen (9,10) beliebiger länge durchdringbar zu sein, mit denen sie drehfest verbunden sind.

2. Block nach Anspruch 1, **dadurch gekennzeichnet**, daß die Befestigung jeder Muffe (3,4) auf der Welle (9,10), die sie axial durchdringt, mit Hilfe von Spannschellen (5) bewerkstelligt ist, die auf die in Längsrichtung geschlitzten Enden der Muffen aufgeschoben sind, die beiderseits über die Seitenwände des Gehäuses (1) vorstehen, das den Mechanismus insgesamt umschließt.
